# EUROPÄISCHE PATENTSCHRIFT

(11) **EP 2 710 295 B1**
(45) Veröffentlichungstag und Bekanntmachung des Hinweises auf die Patenterteilung: **29.04.2015**
(21) Anmeldenummer: 12720217.4
(22) Anmeldetag: 14.05.2012
(51) Int. Cl.: F21V 29/00, F21Y 101/02

(54) **BELEUCHTUNGSEINRICHTUNG**
LIGHTING DEVICE
DISPOSITIF D'ÉCLAIRAGE

(30) Priorität: 16.05.2011 DE 102011050380
(43) Veröffentlichungstag der Anmeldung: 26.03.2014
(73) Patentinhaber: Hella KGaA Hueck & Co, 59552 Lippstadt (DE)
(72) Erfinder: EUSTERBROCK, Michael, 33397 Rietberg (DE); MIEMCZYK, Andreas, 33106 Paderborn (DE)
(74) Vertreter: Jöstingmeier, Martin
(86) Internationale Anmeldenummer: PCT/EP2012/058930
(87) Internationale Veröffentlichungsnummer: WO 2012/156366

(56) Entgegenhaltungen:
- WO-A1-2008/061082
- WO-A1-2011/000056
- WO-A2-2010/107781
- CN-U- 201 748 237

## Beschreibung

### Technisches Gebiet

Die Erfindung betrifft eine Beleuchtungseinrichtung mit mindestens einer Halbleiterlichtquelle und einem wärmeleitend damit verbundenen Kühlkörper, wobei der Kühlkörper ein der Halbleiterlichtquelle zugewandtes Basisteil aufweist, an das Kühlrippen angeformt sind, und wobei der Kühlkörper Öffnungen für den Durchtritt von Kühlluft aufweist

### Stand der Technik

Eine derartige Beleuchtungseinrichtung ist aus DE 20 2009 001475 U1 bekannt. Sie weist als Halbleiterlichtquelle eine Leuchtdiode auf, die an der Unterseite einer Leiterplatte montiert ist und nach unten Licht abstrahlt. Die der Leuchtdiode abgewandten Rückseite der Leiterplatte ist flächig wärmeleitend mit einemüber der Leiterplatte angeordneten Kühlkörper verbunden. Der Kühlkörper ist als längliches Biegestanzteil ausgestaltet, das aus einem rechteckigen Stück Blech hergestellt ist, dessen Längsränder zur Bildung von Kühlrippen derart umgebogen sind, dass der Kühlkörper eine etwa halbkreiszylindrische Grundform hat. Dabei weist der Kühlkörper ein ebenes Basisteil mit einer Befestigungsfläche für die Leiterplatte und zwei und zwei an den Längsrändern des Basisteils daran anschließenden Kühlrippen mit jeweils einem viertelkreiszylindrischen Abschnitt auf. An den Kühlrippen weist der Kühlkörper schlitzförmige untere und obere Öffnungen auf. Die unteren Öffnungen befinden sich jeweils am unteren und die oberen Öffnungen am oberen Ende des viertelkreiszylindrischen Abschnitts. Wenn sich die Leuchtdiode beim Betrieb erwärmt kann durch die Öffnungen ein Kamineffekt in dem Kühlkörper entstehen, bei dem Kühlluft an den unteren Öffnungen in den durch das Basisteil und die Kühlrippen begrenzten Innenraum des halbkreiszylindrischen Kühlkörpers eintritt und nach Durchströmen des Innenraums an den oberen Öffnungen aus dem Kühlkörper austritt. Dennoch ermöglicht der Kühlkörper nur eine begrenzte Kühlung der Leuchtdiode. Dies ist insbesondere bei Hochleistungs-Leuchtdioden, die eine entsprechend hohe Verlustleistung aufweisen, und bei hohen Umgebungstemperaturen ungünstig. Ungünstig ist außerdem, dass der Kühlkörper relativ große Abmessungen aufweist.

US 2010/012058 A1 zeigt einen LED-Spot, bei der eine mit LEDs bestückte Platine, die einer planen Basis als Träger in einem Gehäuse angeordnet ist. Teil des Gehäuses ist eine die Basis und somit auch die Platine ringförmig umgebender separater Kühlkörper. Nach vorne wird die Leuchte wie üblich durch eine Abschlussscheibe abgeschlossen.

DE 20 2010 004 317 U1 zeigt eine LED-Leuchte mit einem Kühlkörper. Der Kühlkörper wird von außen auf ein Gehäuse aufgesteckt und hat eine näherungsweise kreisscheibenförmige Basis. An die Schmalseite der kreisscheibenförmigen Basis sind Kühlrippen angesetzt. Der untere Teil der Kühlrippen ist abgewinkelt, so dass der Kühlkörper als solches den Eindruck eines Topfes vermittelt.

DE 20 2009 005 266 U1 zeigt eine LED-Lampe, bei der LEDs auf einer Platine angeordnet sind. Die Platine liegt in einer Ausnehmung eines Kühlkörpers, der radial nach außen weisende Kühlrippen aufweist. Der Kühlkörper ist Teil des Gehäuses.

### Darstellung der Erfindung

Der Erfindung liegt die Aufgabe zugrunde, eine Beleuchtungseinrichtung der eingangs genannten Art zu schaffen, die bei kompakten Abmessungen eine effektive Kühlung der Halbleiterlichtquelle und somit eine entsprechend lange Lebensdauer der mindestens einen Halbleiterlichtquelle ermöglicht.

Diese Aufgabe wird durch eine Vorrichtung nach Anspruch 1 gelöst. Vorteilhafte Ausgestaltungen der Erfindung sind in den Unteransprüchen angegeben.

WO 2011/000056 A1 offenbart eine LED-Leuchte gemäß dem Oberbegriff des Anspruchs 1, mit einem Gehäuse, das als Kühlkörper ausgebildet ist. Der Kühlkörper hat eine Basis mit einer planen Wärmeeinkoppelfläche, über die mittelbar die von LEDs abgegebene Wärme eingekoppelt wird. Auf der Rückseite der Basis sind Kühlrippen. Zwischen dem Ansatz der Kühlrippen sind Belüftungsöffnungen in der Basis.

WO 2008/06108 A1 offenbart eine LED-Leuchte. Die LED-Leuchte sitzt in einem Gehäuse mit einem Gehäuseboden und einer kegelstumpfartigen und somit schrägen Seitenwandung. Das Gehäuse wird von einem Lampenschirm umgeben, wobei zwischen dem Lampenschirm und dem Gehäuse Kühlrippen angeordnet sein können, die entweder Teil des Gehäuses oder aber des Lampenschirms sind. Der Boden des Lampenschirms hat Löcher, so dass Kühlluft durch die zwischen den Kühlrippen ausgebildeten Kanäle hindurchtreten kann.

CN 2017 48 237 U zeigt einen Kühlkörper mit einem einer Halbleiterlichtquelle zugewandten Basisteil an das eine schräge Seitenwand angeformt ist. An das Basisteil und die Außenseite der Schräge sind Kühlrippen angeformt, die sich in der Aufsicht auf das Basisteil in quer zueinander angeordneten Richtungen von der Halbleiterlichtquelle weg erstrecken. Nach Vorne ist an die schräge Seitenwand ein Reflektor angesetzt.

WO 2010/107781 A2 zeigt eine LED-Leucnte mit einem LED-Modul, das eine isolierende Basis aufweist. Über einen so genannten "Heat Puck" an der Unterseite des LED-Moduls wird Wärme an ein Wärmeableitblech abgegeben. Zur Kühlung ist an dem Wärmeableitblech ein Kühlkörper befestigt. Der Kühlkörper hat Kühlrippen, die an der Außenseite eines Hohlprofils angeformt sind. Der Innenraum des Hohlprofils dient als Aufnahme für die Stromzuführung der LED.

Bei einer einleitend angegebenen Beleuchtungsvorrichtung wird diese Aufgabe insbesondere dadurch gelöst, dass sich in der Aufsicht auf das Basisteil die Kühlrippen in quer zueinander angeordneten Richtungen von der mindestens einen Halbleiterlichtquelle weg erstrecken, und dass die Öffnungen in dem Basisteil zwischen den Kühlrippen angeordnet sind.

In vorteilhafter Weise kann dann beim Betrieb der Halbleiterlichtquelle zwischen den Kühlrippen ein Kamineffekt auftreten, bei dem Kühlluft an einer relativ großen Oberfläche an den Kühlrippen vorbeiströmt. Da die Kühlrippen in quer zueinander angeordneten Richtungen von der Halbleiterlichtquelle weg verlaufen kann die von der Halbleiterlichtquelle abgegebene Wärme wirkungsvoll nach allen Seiten über die Kühlrippen zu den Stellen abgeleitet werden, die mit dem bei dem aufgrund des Kamineffekts auftretenden Kühlluftstrom in Kontakt geraten. Die Beleuchtungseinrichtung ermöglicht daher bei kompakten Abmessungen eine effektive Kühlung und somit eine lange Lebensdauer der Halbleiterlichtquelle. Die Beleuchtungseinrichtung kommt bevorzugt in Gebäudeinnenräumen zum Einsatz. Sie kann aber auch für andere Anwendungen verwendet werden.

Bei einer bevorzugten Ausgestaltung der Erfindung ist die mindestens eine Halbleiterlichtquelle in der Aufsicht auf das Basisteil im Zentrum des Kühlkörpers vorgesehen, wobei die Kühlrippen etwa radial zu der mindestens einen Halbleiterlichtquelle angeordnet sind. Durch diese Maßnahme kann die Halbleiterlichtquelle noch effektiver gekühlt werden. Der durch den Kamineffekt erzeugte Kühlluftstrom wird bevorzugt mit Abstand zur Halbleiterlichtquelle an den Kühlrippen vorbei geleitet, damit eine möglichst große Oberfläche der Kühlrippen gekühlt werden kann.

Zweckmäßigerweise sind die Öffnungen als Schlitze ausgestaltet, die sich in der Aufsicht auf das Basisteil radial zur mindestens einen Halbleiterlichtquelle erstrecken. Die durch die Schlitze hindurch tretende Kühlluft kann dann eine relativ große Fläche der Kühlrippen anströmen.

Gemäß der Erfindung ist das Basisteil im Wesentlichen becherförmig mit einem Boden und einer Seitenwand ausgestaltet, welche eine Innenhöhlung begrenzen, wobei die mindestens eine Halbleiterlichtquelle in der Innenhöhlung am Boden des Basisteils angeordnet ist. Die Innenhöhlung kann auch als Ausnehmung bezeichnet werden. Dabei kann die beim Betrieb der Halbleiterlichtquelle auftretende Verlustwärme über die Seitenwände noch großflächiger an die Umgebungsluft abgeführt werden. Außerdem ist die Halbleiterlichtquelle in der Innenhöhlung des Basisteils vor mechanischer Beschädigung geschützt.

Bei einer bevorzugten Ausführungsform der Erfindung ist in der Innenhöhlung eine Optik zur Formung des von der mindestens einen Halbleiterlichtquelle ausgesendeten Lichts angeordnet. Die Optik kann mindestens eine Linse und/oder wenigstens einen Reflektor aufweisen.

Vorteilhaft ist, wenn zwischen der Optik und der der Innenhöhlung zugewandten Innenfläche der Seitenwand mindestens ein Luftdurchtrittskanal gebildet wird, wobei der Luftdurchtrittskanal mit mindestens einer der Öffnungen verbunden ist. Die Optik erfüllt dann eine Doppelfunktion, bei der sie einerseits zur Lenkung des von der Halbleiterlichtquelle ausgesendeten Lichts dient und andererseits den bei dem Kamineffekt auftretenden Kühlluftstroms so führt, dass dieser an einem möglichst großen Oberflächenbereich des Kühlkörpers vorbeiströmt.

Bei einer zweckmäßigen Ausgestaltung der Erfindung durchsetzten die Kühlrippen den Boden und/oder die Seitenwand des Basisteils und kommen mit einem am Boden und/oder der Seitenwand in die Innenhöhlung vorstehenden Teilbereich an der Optik zur Anlage. Dadurch wird eine noch größere Oberfläche des Kühlkörpers ermöglicht.

Gemäß der Erfindung weist die Seitenwand eine Schräge auf, an der die lichte Weite der Innenhöhlung, ausgehend vom Boden zu dem vom Boden entfernten freien Rand der Seitenwand, zunimmt, wobei sich die Öffnungen vom Boden bis in die Schräge erstrecken. Dabei kann praktisch die gesamte durch die Öffnungen hindurch tretende Kühlluft an den Kühlrippen vorbeiströmen.

### Beschreibung der Zeichnungen

Die Erfindung wird nachstehend ohne Beschränkung des allgemeinen Erfindungsgedankens anhand eines Ausführungsbeispiels unter Bezugnahme auf die Zeichnungen exemplarisch beschrieben. Es zeigt:
- Fig. 1: einen Teilquerschnitt durch eine Beleuchtungseinrichtung, die Leuchtdioden aufweist, die wärmeleitend mit einem Kühlkörper verbunden ist, wobei die Querschnittsebene des Teilquerschnitts radial zur Leuchtdiode angeordnet ist,
- Fig. 2: eine Seitenansicht auf die Rückseite einer Beleuchtungseinrichtung und
- Fig. 3: eine Aufsicht auf die Rückseite der Beleuchtungseinrichtung.

Eine im Ganzen mit 1 bezeichnete Beleuchtungseinrichtung weist als Leuchtmittel mehrere, in der Zeichnung nur schematisch dargestellte, als Leuchtdioden ausgestaltete Halbleiterlichtquellen 2 auf, die jeweils in einen Halbleiterchip integriert sind. Die Halbleiterchips sind auf einem gemeinsamen Träger angeordnet sind, der aus einem gut wärmeleitenden Material, wie zum Beispiel Aluminium, besteht. Die einzelnen Halbleiterchips sind an ihrer der Abstrahlseite abgewandten Rückseite jeweils flächig wärmeleitend mit dem Träger verbunden.

Der Träger ist mit seiner den Halbleiterchips abgewandten Rückseite flächig wärmeleitend mit einem über dem Träger angeordneten Kühlkörper 3 verbunden, der aus einem wärmeleitfähigen Werkstoff, wie z.B. Aluminium besteht. Der Träger kommt mit seiner Rückseite flächig an der Unterseite des Kühlkörpers 3 zur Anlage. Die beim Betrieb der Beleuchtungseinrichtung 1 in den Halbleiterlichtquellen 2 auftretende Verlustwärme wird von den Halbleiterchips der Halbleiterlichtquellen 2 durch den Träger hindurch in den Kühlkörper 3 eingeleitet und von dort an die Umgebungsluft abgegeben.

Wie in Fig. 1 und 2 erkennbar ist, weist der Kühlkörper 3 ein becherförmiges Basisteil 4 auf. Das Basisteil 4 hat in der in Fig. 3 gezeigten Aufsicht auf seine Rückseite eine etwa kreisförmige Außenkontur. Das Basisteil 4 hat einen Boden 5 und eine seitlich damit verbundene Seitenwand 6, die um den Boden 5 herumläuft.

An das Basisteil 4 sind rückseitig Kühlrippen 7 angeformt, die jeweils radial vom Zentrum des Basisteils 4 weg nach außen verlaufen. In Fig. 2 ist deutlich erkennbar, dass die Kühlrippen 7 in quer zueinander angeordneten Richtungen um das Zentrum des Basisteils 4 herum angeordnet sind. Dabei erstrecken sich die Kühlrippen 7 in Radialebenen, die durch die Mittelachse 8 des Basisteils 4 und radial dazu verlaufende Achsen aufgespannt sind.

In der Aufsicht auf die Abstrahlseite der Beleuchtungseinrichtung befinden sich die Halbleiterlichtquellen 2 im Zentrum des Kühlkörpers 3 auf der Mittelachse 8 oder dicht benachbart zu dieser, so dass die beim Betrieb der Beleuchtungseinrichtung 1 in den Halbleiterlichtquellen 2 auftretende Verlustwärme nach allen Seiten gut abgeführt und über eine entsprechend große Kühlkörperoberfläche an die Umgebungsluft angegeben wird. In Fig. 1 ist die Wärmetransportrichtung schematisch durch einen Pfeil 9 angedeutet.

Wie in Fig. 1 besonders gut erkennbar ist, sind die Kühlrippen 7 in Umfangsrichtung des Basisteils 4 durch seitliche Zwischenräume voneinander beabstandet. Im Bereich der Zwischenräume weist das Basisteil 4 Öffnungen 10 für den Durchtritt von Kühlluft auf. Die Öffnungen 10 sind als schlitzförmige Wandungsdurchbrüche ausgestaltet, die sich in Radialebenen erstrecken, die durch die Mittelachse 8 des Basisteils 4 und radial dazu verlaufende Achsen aufgespannt sind. In Fig. 3 ist erkennbar, dass die Öffnungen 10 im äußeren Bereich des Kühlkörpers 3 mit Abstand von dessen Zentrum angeordnet sind.

Anhand von Fig. 1 wird deutlich, dass der Boden 5 und die Seitenwand 6 eine Innenhöhlung begrenzen, und dass die Halbleiterlichtquellen in der Innenhöhlung am Boden 5 des Basisteils 4 angeordnet sind. In der Innenhöhlung ist außerdem eine Optik 11 zur Formung des von den Halbleiterlichtquellen 2 ausgesendeten Lichts angeordnet.

In Fig. 1 ist erkennbar, dass zwischen der Optik 11 und der dieser zugewandten Innenfläche der Seitenwand 6 ein Luftdurchtrittskanal 12 gebildet ist. Der Luftdurchtrittskanal 12 weist an seinem unteren Ende eine Ansaugöffnung 13 auf, die zwischen dem freien Rand der Seitenwand 6 und dem Außenumfang der Optik 11 kreisringförmig oder kreisringsegmentförmig um die Optik 11 herum verläuft. An seinem oberen Ende ist der Lüftdurchtrittskanal 12 mit den Öffnungen 10 verbunden. Beim Betrieb der Halbleiterlichtquellen 2 tritt im Luftdurchtrittskanal 12 ein Kamineffekt auf, bei dem eine Luftströmung entsteht, die entlang der punktierten Linie 14 von der Ansaugöffnung 13 durch die Öffnungen 10 hindurch an dem Kühlrippen 7 vorbeiströmt.

In Fig. 1 ist noch erkennbar, dass die Kühlrippen 7 den Boden 5 und die Seitenwand 6 des Basisteils 4 durchsetzten. Außerdem ist erkennbar, dass die Optik durch einen Freiraum 15 vom Boden 5 des Basisteils 4 beabstandet ist und dass die Halbleiterlichtquellen 2 in dem Freiraum 15 angeordnet sind. Bei Bedarf kann in dem Freiraum 15 auch die Ansteuereinrichtung für die Halbleiterlichtquellen 2 vorgesehen sein.

Anhand von Fig. 1 wird deutlich, dass die Seitenwand 6 eine zumindest segmentweise in Umfangsrichtung um die Mittelachse 8 umlaufende Schräge aufweist, an der die lichte Weite der Innenhöhlung, ausgehend vom Boden 5 zu dem vom Boden 5 entfernten unteren Rand der Seitenwand 6, zunimmt. Die Öffnungen befinden sich im Boden 5 und in der Schräge.

Erwähnt werden soll noch, dass die Kühlrippen 7 durch einen konzentrisch um die Mittelachse 8 umlaufenden Ringwulst 16 miteinander verbunden sind.

### Bezugszeichenliste

- 1: Beleuchtungseinrichtung
- 2: Halbleiterlichtquellen
- 3: Kühlkörper
- 4: Basisteil
- 5: Boden
- 6: Seitenwand
- 7: Kühlrippe
- 8: Mittelachse
- 9: Pfeil
- 10: Öffnung
- 11: Optik
- 12: Luftdurchtrittskanal
- 13: Ansaugöffnung
- 14: punktierte Linie
- 15: Freiraum
- 16: Ringwulst

## Patentansprüche

1. Beleuchtungseinrichtung (1) mit mindestens einer Halbleiterlichtquelle (2) und einem Kühlkörper, wobei
- der Kühlkörper (3) wärmeleitend mit der Halbleiterlichtquelle verbundenen ist,
- der Kühlkörper (3) ein der Halbleiterlichtquelle (2) zugewandtes Basisteil (4) aufweist,
- das Basisteil (4) zumindest im Wesentlichen becherförmig mit einem Boden (5) und einer Seitenwand (6) ausgestaltet ist, welche eine Innenhöhlung begrenzen, und dass die mindestens eine Halbleiterlichtquelle (2) in der Innenhöhlung am Boden (5) des Basisteils (4) angeordnet ist,
- die Seitenwand (6) eine Schräge aufweist, an der die lichte Weite der Innenhöhlung, ausgehend vom Boden (5) zu dem vom Boden (5) entfernten freien Rand der Seitenwand (6), zunimmt,
- an das Basisteil (4) Kühlrippen (7) angeformt sind,
- der Kühlkörper (3) Öffnungen (10) für den Durchtritt von Kühlluft aufweist,
- sich die Kühlrippen (7) in der Aufsicht auf das Basisteil (4) in quer zueinander angeordneten Richtungen von der mindestens einen Halbleiterlichtquelle (2) weg erstrecken,
- die Öffnungen (10) in dem Basisteil (4) zwischen den Kühlrippen (7) angeordnet sind und
**dadurch gekennzeichnet, dass**
sich die Öffnungen (10) vom Boden (5) bis in die Schräge erstrecken.

2. Beleuchtungseinrichtung (1) nach Anspruch 1,
**dadurch gekennzeichnet, dass**
die mindestens eine Halbleiterlichtquelle (2) in der Aufsicht auf das Basisteil (4) im Zentrum des Kühlkörpers (3) vorgesehen ist und dass die Kühlrippen (7) zumindest in etwa radial zu der mindestens einen Halbleiterlichtquelle (2) angeordnet sind.

3. Beleuchtungseinrichtung (1) nach Anspruch 1 oder 2,
**dadurch gekennzeichnet,**
**dass** die Öffnungen (10) als Schlitze ausgestaltet sind, und dass sich die Schlitze in der Aufsicht auf das Basisteil (4) radial zur mindestens einen Halbleiterlichtquelle (2) erstrecken.

4. Beleuchtungseinrichtung (1) nach einem der Ansprüche 1bis 3,
**dadurch gekennzeichnet, dass**
in der Innenhöhlung eine Optik (11) zur Formung des von der mindestens einen Halbleiterlichtquelle (2) ausgesendeten Lichts angeordnet ist.

5. Beleuchtungseinrichtung (1) nach einem der Ansprüche 1 oder 4,
**dadurch gekennzeichnet, dass**
zwischen der Optik (11) und der der Innenhöhlung zugewandten Innenfläche der Seitenwand (6) mindestens ein Luftdurchtrittskanal (12) gebildet ist, und dass der Luftdurchtrittskanal (12) mit mindestens einer der Öffnungen (10) verbunden ist.

6. Beleuchtungseinrichtung (1) nach einem der Ansprüche 1 bis 5,
**dadurch gekennzeichnet, dass**
die Kühlrippen (7) den Boden (5) und/oder die Seitenwand (6) des Basisteils (4) durchsetzten und mit einem am Boden (5) und/oder der Seitenwand (6) in die Innenhöhlung vorstehenden Teilbereich an der Optik (11) zur Anlage kommen.

## Claims

1. Lighting device (1) having at least one semiconductor light source (2) and a heat sink, wherein
- the heat sink (3) is connected thermally conductive to the semiconductor light source,
- the heat sink (3) has a base part (4) facing towards the semiconductor light source (2),
- the base part (4) being formed at least substantially in the shape of a cup with a bottom (5) and a side wall (6), which confine an inner cavity, and the at least one semiconductor light source (2) is arranged at the bottom (5) of the base part (4) in the inner cavity,
- the side wall (6) has a chamfer at which the clear width of the inner cavity increases, starting from the bottom to the free edge of the side wall being remote from the bottom (5),
- cooling ribs (7) are formed to the base part (4),
- the heat sink (3) has openings (10) for the passage of cooling air,
- the cooling ribs (7) protrude from the at least one semiconductor light source (2) in directions arranged transversely to one another, when seen in a top view on the base part (4),
- the openings are arranged in the base part (4) between the cooling ribs (7), and
**characterized in that**
the openings (10) protrude from the bottom (5) into the chamfer.

2. Lighting device (1) according to claim 1,
**characterized in that**
the at least one semiconductor light source (2) is provided in the center of the heat sink (3), when seen in the top view on the base part (4), and the cooling ribs (7) are arranged at least substantially radially to the at least one semiconductor light source (2).

3. Lighting device (1) according to claim 1 or 2,
**characterized in that**
the openings (10) are formed as slits, and the slits protrude radially to the at least one semiconductor light source (2) in the top view on the base part (4).

4. Lighting device (1) according to one of claims 1 to 3,
**characterized in that**
an optics for shaping the light emitted from the at least one semiconductor light source (2) is arranged in the inner cavity.

5. Lighting device (1) according to one of claims 1 or 4,
**characterized in that**
at least one air duct (12) is formed between the optics (11) and the sidewall's (6) inner surface facing towards the inner cavity, and that the air duct (12) is connected with at least one of the openings (10).

6. Lighting device (1) according to one of claims 1 to 5,
**characterized in that**
the cooling ribs (7) penetrate the bottom (5) and/or the sidewall (6) of the base part (4), and come into contact at the optics (11) with a partial region protruding into the inner cavity from the bottom (5) and/or the sidewall (6).

## Revendications

1. Installation d'éclairage (1) avec au moins une source lumineuse à semi-conducteur (2) et un élément refroidisseur, dans laquelle
- l'élément refroidisseur (3) est relié à la source lumineuse à semi-conducteur de manière à conduire la chaleur,
- l'élément refroidisseur (3) présente une partie de base (4) tournée vers la source lumineuse à semi-conducteurs (2) ;
- la partie de base (4) est au moins pour l'essentiel en forme de godet avec un fond (5) et une paroi latérale (6) qui délimitant une cavité intérieure, et l'au moins une source lumineuse à semi-conducteurs (2) est disposée dans la cavité intérieure sur le fond (5) de la partie de base (4),
- la paroi latérale (6) présente une surface inclinée au niveau duquel la largeur d'ouverture de la cavité intérieure augmente à partir du fond (5) et jusqu'au bord libre de la paroi latérale (6) éloigné du fond (5),
- des ailettes de refroidissement (7) sont formées sur la partie de base (4),
- l'élément de refroidissement (3) présente des ouvertures (10) pour le passage d'air de refroidissement,
- les ailettes de refroidissement (7) s'étendent, en vue de dessus sur la partie de base (4), dans des directions perpendiculaires les unes aux autres en s'éloignant de l'au moins une source lumineuse à semi-conducteurs (2),
- les ouvertures (10) dans la partie de base (4) sont disposées entre les ailettes de refroidissement (7),
**caractérisée en ce que** les ouvertures (10) s'étendent du fond (5) jusque dans la surface inclinée.

2. Installation d'éclairage (1) selon la revendication 1, **caractérisée en ce que** l'au moins une source lumineuse à semi-conducteurs (2) est prévue, en vue de dessus sur la partie de base (4), au centre de l'élément de refroidissement (3) et **en ce que** les ailettes de refroidissement (7) sont disposées en position au moins approximativement radiale par rapport à l'au moins une source lumineuse à semi-conducteurs (2).

3. Installation d'éclairage (1) selon la revendication 1 ou 2, **caractérisée en ce que** les ouvertures (10) sont conformées comme des fentes et **en ce que** les fentes s'étendent dans le sens radial, en vue de dessus sur la partie de base (4), jusqu'à l'au moins une source lumineuse à semi-conducteurs (2).

4. Installation d'éclairage (1) selon l'une des revendications 1 à 3, **caractérisée en ce qu'**il est prévu dans la cavité intérieure une optique (11) pour mettre en forme la lumière émise par l'au moins une source lumineuse à semi-conducteurs (2).

5. Installation d'éclairage (1) selon l'une des revendications 1 ou 4, **caractérisée en ce qu'**au moins un canal de passage d'air (12) est formé entre l'optique (11) et la surface intérieure de la paroi latérale (6) orientée vers la cavité intérieure et **en ce que** le canal de passage d'air (12) communique avec au moins une des ouvertures (10).

6. Installation d'éclairage (1) selon l'une des revendications 1 à 5, **caractérisée en ce que** les ailettes de refroidissement (7) traversent le fond (5) et/ou la paroi latérale (6) de la partie de base (4) et viennent s'appuyer sur l'optique (11) par une partie dépassant dans la cavité intérieure sur le fond (5) et/ou la paroi latérale (6).
